# FASCICULE DE BREVET EUROPEEN

(11) **EP 2 703 320 B1**
(45) Date de publication et mention de la délivrance du brevet: **18.12.2019**
(21) Numéro de dépôt: 13182703.2
(22) Date de dépôt: 02.09.2013
(51) Int. Cl.: B65F 1/14, B65F 1/12

(54) **Ensemble de conteneur destiné à contenir des déchets à collecter au moyen d'un véhicule de collecte**
Behälteranordnung zur Aufnahme von Abfall, der mit einem Abfallsammelfahrzeug eingesammelt wird
Container assembly intended for containing waste to be collected by a collection vehicle

(30) Priorité: 04.09.2012 FR 1258212
(43) Date de publication de la demande: 05.03.2014
(73) Titulaire: Biloba Environnement, 69200 Venissieux (FR)
(72) Inventeur: Rousset, Lionel, 69740 GENAS (FR); Blachere, Denis, 69960 CORBAS (FR); Bergere, Félicien, 69004 LYON (FR); Mazoyer, Joseph, 69110 SAINTE-FOY-LES-LYON (FR)
(74) Mandataire: Chevalier, Renaud Philippe

(56) Documents cités:
- EP-A1- 0 842 871
- EP-A1- 1 354 827
- EP-A1- 1 958 894
- WO-A2-94/06707
- DE-U1- 9 104 883
- FR-A1- 2 946 327
- US-A1- 2004 262 320

## Description

La présente invention concerne un ensemble de conteneur, destiné à contenir des déchets de type ménagers ayant une masse volumique d'environ 350 kg/m³, à collecter au moyen d'un véhicule de collecte, selon le préambule de la revendication 1. Un tel ensemble est connu des documents WO-A-94/06707 et FR-A-2 946 327.

Dans l'art antérieur, il existe encore un ensemble de conteneur pour déchets qui comprend un conteneur de grande masse utile et des moyens de manipulation adaptés pour permettre à un véhicule de collecte de manipuler le conteneur afin de vidanger le conteneur dans le véhicule de collecte. Après avoir manipulé et vidangé le conteneur, par l'intermédiaire d'un bras articulé, le véhicule de collecte repose le conteneur sur le sol.

Cependant, ce conteneur de l'art antérieur ne peut pas avoir une position de remplissage stable au cours de sa durée de service. En effet, le véhicule de collecte se place forcément de manière variable à proximité du conteneur. Donc à chaque vidange du conteneur, le conteneur se trouve décalé de sa position de remplissage initiale. En outre, lorsque le conteneur est vide, des utilisateurs risquent par mégarde de décaler le conteneur. Lorsque ce décalage devient excessif, au bout de plusieurs vidanges, le véhicule de collecte ne peut plus manipuler le conteneur. Il faut alors une intervention spécifique pour replacer le conteneur, ce qui augmente la durée et le coût de la collecte.

La présente invention vise notamment à résoudre, en tout ou partie, les problèmes mentionnés ci-avant.

À cet effet, l'invention a pour objet un ensemble de conteneur, destiné à contenir des déchets de type ménagers ayant une masse volumique d'environ 350 kg/m³, à collecter au moyen d'un véhicule de collecte, l'ensemble de conteneur comprenant au moins :
- un conteneur adapté pour être placé totalement ou partiellement au-dessus du niveau du sol et dans une position de remplissage, dans laquelle des utilisateurs peuvent remplir de déchets le conteneur ;
- des moyens de manipulation liés au conteneur et adaptés pour permettre la manipulation du conteneur par le véhicule de collecte de façon à placer le conteneur dans une position de vidange, dans laquelle le conteneur est vidangé dans le véhicule de collecte ;
l'ensemble de conteneur comprenant en outre un dispositif de support adapté pour être posé sur le sol ou sur le fond d'un trou creusé et pour supporter le conteneur en position de remplissage ;
l'ensemble de conteneur étant caractérisé en ce que la masse du dispositif de support étant supérieure à 80%, de préférence supérieure à 100%, de la somme de la masse utile du conteneur plus la masse du conteneur vide, la masse utile désignant la masse de déchets contenus dans le conteneur lorsque le conteneur est plein, et en ce que l'ensemble de conteneur comprend en outre des moyens de compensation adaptés pour compenser une déclivité du sol, par exemple de la chaussée, inférieure à 15 degrés, de préférence inférieure à 11 degrés, de préférence encore inférieure à 7 degrés.

La masse utile peut être déterminée par exemple à partir du volume utile du conteneur et de la masse volumique usuelle des déchets ménagers.

Ainsi, un tel ensemble de conteneur permet de définir et de conserver une position du conteneur qui est optimale d'une part pour la collecte et d'autre part pour les utilisateurs. En particulier, un dispositif de support pesant permet de replacer le conteneur au plus près de sa position de remplissage initiale, ce qui permet une manipulation stable, durable et rapide du conteneur durant de nombreuses collectes. En d'autres termes, un tel ensemble de conteneur évite le décalage progressif du dispositif de support et/ou du conteneur hors de sa position de remplissage initiale.

Selon un mode de réalisation de l'invention, la masse du dispositif de support est comprise entre 500 kg et 2000 kg, de préférence entre 700 kg et 1200 kg.

Ainsi, un tel dispositif de support peut avoir une masse adaptée pour stabiliser un conteneur dont la somme de la masse utile et de la masse du conteneur à supporter est comprise entre environ 700 kg et environ 1200 kg. La masse du dispositif de support est sélectionnée en fonction de la masse totale du conteneur à supporter. Ce mode de réalisation permet donc d'associer une gamme de dispositifs de support à une gamme de conteneurs.

Selon un mode de réalisation de l'invention, le dispositif de support est composé de béton, le dispositif de support comprenant de préférence une armature métallique.

Ainsi, un tel dispositif de support peut résister aux contraintes mécaniques, chimiques et thermiques auxquelles il est soumis pendant sa durée de service.

Selon un mode de réalisation de l'invention, le conteneur présente une première surface d'appui agencée pour reposer sur le dispositif de support lorsque le conteneur est en position de remplissage, dans lequel le dispositif de support présente une deuxième surface d'appui, la première surface d'appui ayant une superficie inférieure ou égale à la deuxième surface d'appui de sorte le dispositif de support dépasse du conteneur sur au moins deux côtés du conteneur lorsque le conteneur est en position de remplissage.

En d'autres termes, l'encombrement au sol du dispositif de support est supérieur ou égal à l'encombrement au sol du conteneur. Ainsi, un tel dispositif de support permet de stabiliser durablement le conteneur dans sa position de remplissage, car il lui procure une deuxième surface d'appui étendue.

Selon un mode de réalisation de l'invention, le dispositif de support comprend des moyens de guidage pour guider le conteneur vers la position de remplissage.

Ainsi, de tels moyens de guidage permettent de supporter durablement le conteneur dans sa position de remplissage malgré de nombreuses vidanges du conteneur.

Selon un mode de réalisation de l'invention, les moyens de guidage sont formés par au moins deux protubérances agencées pour pénétrer respectivement dans des cavités complémentaires ménagées dans le conteneur.

Ainsi, de telles protubérances permettent, pour un faible coût de fabrication, le replacement rapide du conteneur dans sa position de remplissage.

Selon un mode de réalisation de l'invention, l'ensemble de conteneur comprend en outre un garde-corps qui est lié au dispositif de support et qui s'étend sensiblement le long du côté où les utilisateurs peuvent remplir de déchets le conteneur.

Ainsi, un tel garde-corps évite qu'une personne ne passe à l'emplacement du conteneur, ce qui augmente la sécurité de l'ensemble de conteneur, en particulier lorsque le conteneur est en position de vidange et lorsque le conteneur est placé dans un logement situé sous le niveau du sol.

Selon un mode de réalisation de l'invention, le dispositif de support a globalement la forme d'une plaque adaptée pour reposer sur un sol, par exemple sur une chaussée ou sur un trottoir.

Ainsi, le coût de fabrication d'un tel dispositif de support est faible.

Selon un mode de réalisation de l'invention, le dispositif de support forme un logement adapté pour loger une partie du conteneur lorsque le conteneur est en position de remplissage.

Ainsi, un tel dispositif de support permet de placer le conteneur dans un logement situé sous le niveau du sol. En d'autres termes, le conteneur peut être partiellement enterré, ce qui permet d'installer un conteneur de grande hauteur, donc de grande masse utile, en maintenant le haut de ce conteneur à une altitude accessible aux utilisateurs.

Selon un mode de réalisation de l'invention, le logement a une profondeur, mesurée verticalement lorsque le conteneur est en position de remplissage, inférieure à 650 mm, de préférence inférieure à 600 mm.

Ainsi, une telle profondeur permet d'installer le dispositif de support dans une cavité ménagée au-dessus des réseaux publics, qui doivent être situés à plus de 700 mm du niveau du sol.

Selon un mode de réalisation de l'invention, le conteneur a au moins une face oblique ou bombée dont l'inclinaison ou la courbure est dimensionnée pour permettre le dégagement du conteneur hors du logement sans exercer d'efforts sur le dispositif de support.

Ainsi, une telle face oblique ou bombée permet de manipuler facilement le conteneur sans aucun risque de décaler le dispositif de support.

Ainsi, de tels moyens de compensation permettent de maintenir stable le conteneur malgré la déclivité du sol.

Selon un mode de réalisation de l'invention, les moyens de compensation comprennent au moins un pied qui est réglable en hauteur et qui est lié au dispositif de support ou au conteneur.

Ainsi, de tels pieds permettent de régler la hauteur de compensation en fonction de la déclivité locale du sol.

Selon un mode de réalisation de l'invention, les moyens de compensation sont formés par un bord périphérique supérieur défini par le dispositif de support autour du logement, la hauteur du dispositif de support, mesurée verticalement lorsque le conteneur est en position de remplissage, étant supérieure à 700 mm, de sorte que, lorsque le dispositif de support est posé sur le fond d'un trou ayant une profondeur maximale de 700 mm, le bord périphérique supérieur se trouve au-dessus du niveau du sol entourant le trou.

En d'autres termes, le bord périphérique supérieur se trouve au-dessus du bord supérieur du trou sur le fond duquel est posé le dispositif de support. Le dispositif de support est donc placé au fond du trou. Ainsi, un tel bord périphérique supérieur compense la déclivité du sol, pour un coût de fabrication relativement faible, de sorte que l'eau s'écoulant sur le sol ne peut pas pénétrer dans le logement.

Les modes de réalisation de l'invention et les variantes de l'invention mentionnés ci-avant peuvent être pris isolément ou selon toute combinaison techniquement possible.

La présente invention sera bien comprise et ses avantages ressortiront aussi à la lumière de la description qui va suivre, donnée uniquement à titre d'exemple non limitatif et faite en référence aux dessins annexés, dans lesquels :
- la figure 1 est une vue en perspective éclatée d'un ensemble de conteneur conforme à un premier mode de réalisation de l'invention ;
- la figure 2 est une vue en perspective assemblée d'un ensemble de conteneur conforme à un deuxième mode de réalisation de l'invention ;
- la figure 3 est une vue en perspective, suivant l'angle de la figure 2, d'un dispositif de support appartenant à l'ensemble de conteneur de la figure 3 ;
- la figure 4 est une vue en perspective éclatée d'un ensemble de conteneur conforme à un troisième mode de réalisation de l'invention ;
- la figure 5 est une vue en perspective assemblée d'une partie de l'ensemble de conteneur de la figure 4, en position de remplissage ;
- la figure 6 est une vue en perspective assemblée, suivant un angle opposé à la figure 5, d'une partie de l'ensemble de conteneur de la figure 4, en position de remplissage ;
- les figures 7A, 7B, 7C et 7D sont des vues schématiques en perspective de l'ensemble de conteneur de la figure 4, lorsque le conteneur passe de la position de remplissage à la position de vidange ; et
- la figure 8 est une vue de côté d'un ensemble de conteneur conforme à un cinquième mode de réalisation de l'invention, en cours de remplissage.

La figure 1 illustre un ensemble de conteneur 1 qui est destiné à contenir des déchets ménagers, à collecter au moyen d'un véhicule de collecte non représenté.

L'ensemble de conteneur 1 comprend un conteneur 2 qui est adapté pour être placé totalement au-dessus du niveau du sol S. Le conteneur 2 est adapté pour être placé dans une position de remplissage non représentée, dans laquelle des utilisateurs peuvent remplir de déchets le conteneur 2. À cet effet, le conteneur 2 peut présenter une ouverture sur une face 2.4, située côté utilisateur ou trottoir, pour introduire les déchets dans le conteneur 2. De plus, le conteneur 2 a un couvercle 2.1 qui pivote, dans le but de vidanger le conteneur 2 dans une position de vidange non représentée. Le couvercle 2.1 permet aussi, le cas échéant, aux utilisateurs de remplir le conteneur 2.

Le conteneur 2 a globalement la forme d'un parallélépipède, avec une face supérieure oblique pour maximiser le volume utile du conteneur 2 tout en facilitant son accès aux utilisateurs. Le conteneur 2 peut être composé de thermoplastique. Le conteneur 2 peut être fabriqué par rotomoulage, de façon à en réduire le coût de fabrication.

L'ensemble de conteneur 1 comprend en outre des moyens de manipulation 4 qui sont liés au conteneur 2. Les moyens de manipulation 4 sont adaptés pour permettre la manipulation du conteneur 2 par le véhicule de collecte de façon à placer le conteneur 2 dans une position de vidange non représentée.

Dans la position de vidange, le conteneur 2 est vidangé dans le véhicule de collecte. Pour manipuler le conteneur 2, le véhicule de collecte comporte un mécanisme, par exemple un bras articulé. Pour vidanger plusieurs conteneurs du type 2, le véhicule de collecte comporte un réceptacle de grand volume.

Dans l'exemple de la figure 1, les moyens de manipulation 4 comprennent une armature métallique 4.1 et des axes 4.2 qui permettent le basculement du conteneur 2 par le mécanisme du véhicule de collecte.

De plus, l'ensemble de conteneur 1 comprend un dispositif de support 3. Le dispositif de support 3 est adapté pour être posé sur un sol S, qui est formé en l'occurrence par un trottoir. Le dispositif de support 3 est aussi adapté pour supporter le conteneur 2 en position de remplissage. Dans l'exemple de la figure 1, la masse du dispositif de support 3 est d'environ 100% de la somme de la masse utile du conteneur 2 plus la masse du conteneur 2 vide.

Dans l'exemple de la figure 1, la masse utile du conteneur 2 est d'environ 700 kg et la masse du conteneur 2 vide d'environ 100 kg. Cette masse utile d'environ 700 kg correspond à un volume utile du conteneur 2 d'environ 2 m³, pour une masse volumique de déchets ménagers d'environ 350 kg/m³.

Dans l'exemple de la figure 1, le dispositif de support 3 est composé de béton et il comprend une armature métallique non représentée. Le dispositif de support 3 a globalement la forme d'une plaque qui est adaptée pour reposer sur le sol S, lequel peut être formé par une chaussée ou par un trottoir.

Par ailleurs, le conteneur 2 présente une première surface d'appui, non visible mais localisée par la flèche 2.2 à la figure 1, qui est agencée pour reposer sur le dispositif de support 3 lorsque le conteneur 2 est en position de remplissage. De même, le dispositif de support 3 présente une deuxième surface d'appui 3.2. La première surface d'appui 2.2 a une superficie inférieure à la deuxième surface d'appui 3.2 de sorte le dispositif de support 3 dépasse du conteneur 2 sur au moins deux côtés du conteneur 2 lorsque le conteneur 2 est en position de remplissage.

De plus, le dispositif de support 3 comprend des moyens de guidage 5 pour guider le conteneur 2 vers la position de remplissage. Dans l'exemple de la figure 1, les moyens de guidage 5 sont formés par deux protubérances qui sont agencées pour pénétrer respectivement dans des cavités complémentaires 2.5 ménagées sur les côtés du conteneur 2.

L'ensemble de conteneur 1 comprend en outre un garde-corps 6 qui est lié au dispositif de support 3 et qui s'étend sensiblement le long du côté où les utilisateurs peuvent remplir de déchets le conteneur 2. Dans l'exemple de la figure 1, le garde-corps 6 est composé d'une façade 6.1 qui est fixée sur des cadres 6.2, eux-mêmes solidaires du dispositif de support 3. Les cadres 6.2 sont par exemple vissés dans le béton du dispositif de support 3 et collés au garde-corps 6.

L'ensemble de conteneur 1 comprend en outre des moyens de compensation adaptés pour compenser une déclivité du sol S inférieure à 7 degrés d'angle. Dans l'exemple de la figure 1, les moyens de compensation comprennent des pieds 7, dont deux sont visibles à la figure 1 et qui sont réglables en hauteur. Les pieds 7 sont ici liés à la face inférieure du dispositif de support 3.

Les figures 2 et 3 illustrent un ensemble de conteneur 101 conforme à un deuxième mode de réalisation de réalisation de l'invention. Dans la mesure où l'ensemble de conteneur 101 est similaire à l'ensemble de conteneur 1, la description de l'ensemble de conteneur 1 donnée ci-avant en relation avec la figure 1 peut être transposée à l'ensemble de conteneur 101, à l'exception des différences notables énoncées ci-après.

Un composant de l'ensemble de conteneur 101 identique ou correspondant, par sa structure ou par sa fonction, à un composant de l'ensemble de conteneur 1 porte la même référence numérique augmentée de 100. On définit ainsi un conteneur 102, un dispositif de support 103 et des moyens de manipulation 104 et des moyens de guidage 105, ainsi qu'un garde-corps 106.

L'ensemble de conteneur 101 diffère de l'ensemble de conteneur 1, notamment car, pour introduire des déchets individuels dans le conteneur 102, l'ensemble de conteneur 101 présente une ouverture 108qui est disposée en regard d'une encoche 108.6 qui s'étend à partir d'un bord supérieur du garde-corps 106. L'encoche 108.6 évite que le garde-corps 106 soit inopinément solidarisé au conteneur 102, ce qui empêcherait de vidanger normalement le conteneur 102. Lors d'une vidange du conteneur 102, la portion du conteneur 102 qui présente l'ouverture 108 glisse le long de l'encoche 108.6 de façon à dégager le conteneur 102 sans accrocher le garde-corps 106.

Les figures 4, 5 et 6 illustrent un ensemble de conteneur 201 conforme à un deuxième mode de réalisation de réalisation de l'invention. Dans la mesure où l'ensemble de conteneur 201 est similaire à l'ensemble de conteneur 1, la description de l'ensemble de conteneur 1 donnée ci-avant en relation avec la figure 1 peut être transposée à l'ensemble de conteneur 201, à l'exception des différences notables énoncées ci-après.

Un composant de l'ensemble de conteneur 201 identique ou correspondant, par sa structure ou par sa fonction, à un composant de l'ensemble de conteneur 1 porte la même référence numérique augmentée de 100. On définit ainsi un conteneur 202 avec des cavités complémentaires 202.5, un dispositif de support 203, des moyens de manipulation 204, des moyens de guidage 205 et un garde-corps 206, ainsi qu'une ouverture 208. Le garde-corps 206 est visible à la figure 4 ou 5.

L'ensemble de conteneur 201 diffère de l'ensemble de conteneur 1, notamment car le dispositif de support 203 forme un logement 203.3 qui est adapté pour loger une partie du conteneur 202 lorsque le conteneur 202 est en position de remplissage, telle qu'illustrée aux figures 5 et 6.

L'ensemble de conteneur 201 diffère en outre de l'ensemble de conteneur 1, car le conteneur 202 a un volume utile d'environ 3,3 m³ ce qui est supérieur au volume utile du conteneur 2, qui est d'environ 2,4 m³. Donc la masse utile du conteneur 202 est d'environ 1000 kg. La masse du conteneur 202 à vide est d'environ 150 kg.

Dans l'exemple des figures 4, 5 et 6, le logement 203.3 a une profondeur P203.3 qui est d'environ 600 mm. Donc, le logement 203.3 permet de loger une partie du conteneur 202 qui a une hauteur de 600 mm. La hauteur totale du dispositif de support 203, incluant l'épaisseur de la plaque de fond du dispositif de support 203, est inférieure à 700 mm. En service, lorsque le dispositif de support 203 est implanté sur un bord de chaussée, il peut être implanté de façon à dépasser d'environ 100 mm au-dessus du niveau du fil d'eau d'une rue, ce qui évite que l'eau s'écoule et s'accumule dans le logement 203.3.

De plus, l'ensemble de conteneur 201 diffère de l'ensemble de conteneur 1, car le conteneur 202 a une face 202.9 qui est bombée et dont la courbure est dimensionnée pour permettre le dégagement du conteneur 202 hors du logement 203.3 sans exercer d'efforts sur le dispositif de support 203.

L'ensemble de conteneur 201 diffère en outre de l'ensemble de conteneur 1, car les moyens de compensation de la déclivité du sol sont formés par un bord périphérique supérieur 211 qui est défini par le dispositif de support 203 autour du logement 203.3. La hauteur H203.3 du dispositif de support 203, mesurée verticalement lorsque le conteneur 202 est en position de remplissage, étant supérieure à 700 mm, de sorte que, lorsque le dispositif de support 203 est posé sur le fond d'un trou ayant une profondeur maximale de 700 mm, le bord périphérique supérieur 211 se trouve au-dessus du niveau du sol entourant le trou.

Ainsi, le dispositif de support 203 est adapté pour être posé sur un sol, comme le dispositif de support 3 de l'ensemble de conteneur 1. Mais à la différence du dispositif de support 3, qui peut être au niveau du trottoir ou de la chaussée, le dispositif de support 203 est adapté pour être posé sur un sol formé par le fond d'un trou creusé par exemple dans un trottoir ou dans une chaussée. Donc le dispositif de support 203 est placé au fond d'un trou, alors que le dispositif de support 3 est adapté pour être posé sur un trottoir ou une chaussée.

Les figures 7A, 7B, 7C et 7D illustrent partiellement la cinématique de vidange de l'ensemble de conteneur 201 de la figure 4, lorsque le conteneur passe de la position de remplissage (figure 7A) à la position de vidange.

La figure 8 illustre un ensemble de conteneur 301 qui est conforme à un cinquième mode de réalisation de l'invention et qui diffère de l'ensemble de conteneur 201, notamment car l'ensemble de conteneur 301 ne comprend pas de garde-corps. À la figure 8, un utilisateur U se tient près du conteneur, lequel est donc en cours de remplissage. La hauteur maximale du conteneur est déterminée en fonction de la taille de l'utilisateur, pour permettre à l'utilisateur de remplir le conteneur en position de remplissage.

## Revendications

1. Ensemble de conteneur (1 ; 101 ; 201 ; 301), destiné à contenir des déchets de type ménagers ayant une masse volumique d'environ 350 kg/m³, à collecter au moyen d'un véhicule de collecte, l'ensemble de conteneur (1 ; 101 ; 201) comprenant au moins :
- un conteneur (2 ; 102 ; 202) adapté pour être placé totalement ou partiellement au-dessus du niveau du sol (S) et dans une position de remplissage, dans laquelle des utilisateurs (U) peuvent remplir de déchets le conteneur (2 ; 102 ; 202) ;
- des moyens de manipulation (4 ; 104 ; 204) liés au conteneur (2 ; 102 ; 202) et adaptés pour permettre la manipulation du conteneur (2 ; 102 ; 202) par le véhicule de collecte de façon à placer le conteneur (2 ; 102 ; 202) dans une position de vidange, dans laquelle le conteneur (2 ; 102 ; 202) est vidangé dans le véhicule de collecte ;
l'ensemble de conteneur (1 ; 101 ; 201) comprenant en outre un dispositif de support (3 ; 103 ; 203) adapté pour être posé sur le sol ou sur le fond d'un trou creusé et pour supporter le conteneur (2 ; 102 ; 202) en position de remplissage, **caractérisé en ce que** la masse du dispositif de support (3 ; 103 ; 203) est supérieure à 80%, de préférence supérieure à 100%, de la somme de la masse utile du conteneur plus la masse du conteneur (2 ; 102 ; 202) vide, la masse utile désignant la masse de déchets contenus dans le conteneur lorsque le conteneur est plein, et **en ce que** l'ensemble de conteneur (1 ; 101 ; 201) comprend en outre des moyens de compensation adaptés pour compenser une déclivité du sol (S), par exemple de la chaussée, inférieure à 15 degrés, de préférence inférieure à 11 degrés, de préférence encore inférieure à 7 degrés.

2. Ensemble de conteneur (1 ; 101 ; 201) selon la revendication 1, dans lequel la masse du dispositif de support (3 ; 103 ; 203) est comprise entre 500 kg et 2000 kg, de préférence entre 700 kg et 1200 kg.

3. Ensemble de conteneur (1 ; 101 ; 201) selon l'une des revendications précédentes, dans lequel le dispositif de support (3 ; 103 ; 203) est composé de béton, le dispositif de support (3 ; 103 ; 203) comprenant de préférence une armature métallique.

4. Ensemble de conteneur (1 ; 101 ; 201) selon l'une des revendications précédentes, dans lequel le conteneur présente une première surface d'appui agencée pour reposer sur le dispositif de support lorsque le conteneur est en position de remplissage, dans lequel le dispositif de support présente une deuxième surface d'appui, la première surface d'appui ayant une superficie inférieure ou égale à la deuxième surface d'appui de sorte le dispositif de support dépasse du conteneur sur au moins deux côtés du conteneur lorsque le conteneur est en position de remplissage.

5. Ensemble de conteneur (1 ; 101 ; 201) selon l'une des revendications précédentes, dans lequel le dispositif de support (3 ; 103 ; 203) comprend des moyens de guidage (5 ; 105 ; 205) pour guider le conteneur (2 ; 102 ; 202) vers la position de remplissage.

6. Ensemble de conteneur (1 ; 101 ; 201) selon la revendication 4, dans lequel les moyens de guidage (5 ; 105 ; 205) sont formés par au moins deux protubérances agencées pour pénétrer respectivement dans des cavités complémentaires ménagées dans le conteneur (2 ; 102 ; 202).

7. Ensemble de conteneur (1 ; 201) selon l'une des revendications précédentes, comprenant en outre un garde-corps (6 ; 206) qui est lié au dispositif de support (3 ; 203) et qui s'étend sensiblement le long du côté où les utilisateurs (U) peuvent remplir de déchets le conteneur (2 ; 202).

8. Ensemble de conteneur (1 ; 101) selon l'une des revendications précédentes, dans lequel le dispositif de support (3 ; 103) a globalement la forme d'une plaque adaptée pour reposer sur le sol (S), par exemple sur une chaussée ou sur un trottoir.

9. Ensemble de conteneur (201) selon l'une des revendications 1 à 7, dans lequel le dispositif de support (203) forme un logement (203.3) adapté pour loger une partie du conteneur (202) lorsque le conteneur (202) est en position de remplissage.

10. Ensemble de conteneur (201) selon la revendication 9, dans lequel le logement (203.3) a une profondeur (P203.3), mesurée verticalement lorsque le conteneur (202) est en position de remplissage, inférieure à 650 mm, de préférence inférieure à 600 mm.

11. Ensemble de conteneur (201) selon l'une des revendications 9 à 10, dans lequel le conteneur (202) a au moins une face (202.9) oblique ou bombée dont l'inclinaison ou la courbure est dimensionnée pour permettre le dégagement du conteneur (202) hors du logement (203.3) sans exercer d'efforts sur le dispositif de support (203).

12. Ensemble de conteneur (1) selon la revendication 1, dans lequel les moyens de compensation comprennent au moins un pied (7) qui est réglable en hauteur et qui est lié au dispositif de support (3) ou au conteneur (2).

13. Ensemble de conteneur (201) selon l'une des revendications 9 à 11 et selon la revendication 1, dans lequel les moyens de compensation sont formés par un bord périphérique supérieur (211) défini par le dispositif de support (203) autour du logement (203.3), la hauteur (H203.3) du dispositif de support (203), mesurée verticalement lorsque le conteneur (202) est en position de remplissage, étant supérieure à 700 mm, de sorte que, lorsque le dispositif de support (203) est posé sur le fond d'un trou ayant une profondeur maximale de 700 mm, le bord périphérique supérieur (211) se trouve au-dessus du niveau du sol entourant le trou.

## Patentansprüche

1. Behälteranordnung (1; 101; 201; 301), die zum Enthalten von Abfällen, in der Art von Hausabfällen bestimmt ist, ein Volumengewicht von etwa 350 kg/m³ aufweisend, die mit einem Abfallsammelfahrzeug eingesammelt werden, wobei die Behälteranordnung (1; 101; 201) mindestens Folgendes umfasst:
- einen Behälter (2; 102; 202), der ausgeführt ist, um vollständig oder teilweise über dem Niveau des Bodens (S) und in einer Füllposition platziert zu werden, in der Nutzer (U) den Behälter (2; 102; 202) mit Abfällen füllen können;
- Handhabungsmittel (4; 104; 204), die mit dem Behälter (2; 102; 202) verbunden, und ausgeführt sind, um die Handhabung des Behälters (2; 102; 202) durch das Abfallsammelfahrzeug zu erlauben, um den Behälter (2; 102; 202) in einer Entleerungsposition zu platzieren, in der der Behälter (2; 102; 202) in das Abfallsammelfahrzeug entleert wird;
wobei die Behälteranordnung (1; 101; 201) weiter eine Trägervorrichtung (3; 103; 203) umfasst, die ausgeführt ist, um auf dem Boden oder auf dem Grund eines gegrabenen Loches abgestellt zu werden, und um den Behälter (2; 102; 202) in Füllposition zu tragen, **dadurch gekennzeichnet, dass** das Gewicht der Trägervorrichtung (3; 103; 203) größer als 80%, vorzugsweise größer als 100% der Summe des Nutzgewichts des Behälters plus dem Gewicht des leeren Behälters (2; 102; 202) ist, wobei das Nutzgewicht das Gewicht von Abfällen bezeichnet, die in dem Behälter enthalten sind, wenn der Behälter voll ist, und dadurch, dass die Behälteranordnung (1; 101; 201) weiter Kompensationsmittel umfasst, die ausgeführt sind, um ein Gefälle des Bodens (S), beispielsweise der Fahrbahn, von weniger als 15 Grad , vorzugsweise weniger als 11 Grad, noch bevorzugter weniger als 7 Grad, zu kompensieren.

2. Behälteranordnung (1; 101; 201) nach Anspruch 1, wobei das Gewicht der Trägervorrichtung (3; 103; 203) zwischen 500 kg und 2000 kg, vorzugsweise zwischen 700 kg und 1200 kg enthalten ist.

3. Behälteranordnung (1; 101; 201) nach einem der vorstehenden Ansprüche, wobei die Trägervorrichtung (3; 103; 203) aus Beton besteht, wobei die Trägervorrichtung (3; 103; 203) vorzugsweise eine Metallbewehrung umfasst.

4. Behälteranordnung (1; 101; 201) nach einem der vorstehenden Ansprüche, wobei der Behälter eine erste Auflageoberfläche aufweist, die angeordnet ist, um auf der Trägervorrichtung aufzuliegen, wenn der Behälter in Füllposition ist, wobei die Trägervorrichtung eine zweite Auflageoberfläche aufweist, wobei die erste Auflageoberfläche eine Flächenausdehnung kleiner oder gleich der zweiten Auflageoberfläche aufweist, sodass die Trägervorrichtung den Behälter auf mindestens zwei Seiten des Behälters überragt, wenn der Behälter in Füllposition ist.

5. Behälteranordnung (1; 101; 201) nach einem der vorstehenden Ansprüche, wobei die Trägervorrichtung (3; 103; 203) Führungsmittel (5; 105; 205) umfasst, um den Behälter (2; 102; 202) in die Füllposition zu führen.

6. Behälteranordnung (1; 101; 201) nach Anspruch 4, wobei die Führungsmittel (5; 105; 205) durch mindestens zwei Protuberanzen gebildet werden, die angeordnet sind, um jeweils in ergänzende Vertiefungen einzudringen, die in dem Behälter (2; 102; 202) vorgesehen sind.

7. Behälteranordnung (1; 201) nach einem der vorstehenden Ansprüche, weiter umfassend ein Schutzgeländer (6; 206), das mit der Trägervorrichtung (3; 203) verbunden ist und sich im Wesentlichen entlang der Seite erstreckt, wo die Nutzer (U) den Behälter (2; 202) mit Abfällen füllen können.

8. Behälteranordnung (1; 101) nach einem der vorstehenden Ansprüche, wobei die Trägervorrichtung (3; 103) im Allgemeinen die Form einer Platte aufweist, die ausgeführt ist, um auf dem Boden (S), beispielsweise auf einer Fahrbahn oder auf einem Bürgersteig, aufzuliegen.

9. Behälteranordnung (201) nach einem der Ansprüche 1 bis 7, wobei die Trägervorrichtung (203) eine Aufnahme (203.3) bildet, die ausgeführt ist, um einen Teil des Behälters (202) aufzunehmen, wenn der Behälter (202) in Füllposition ist.

10. Behälteranordnung (201) nach Anspruch 9, wobei die Aufnahme (203.3) eine Tiefe (P203.3), die vertikal gemessen wird, wenn der Behälter (202) in Füllposition ist, von weniger als 650 mm, vorzugsweise weniger als 600 mm aufweist.

11. Behälteranordnung (201) nach einem der Ansprüche 9 bis 10, wobei der Behälter (202) mindestens eine schräge oder gewölbte Seite (202.9) aufweist, deren Neigung oder Krümmung bemessen ist, um die Herausnahme des Behälters (202) aus der Aufnahme (203.3) zu erlauben, ohne Kräfte auf die Trägervorrichtung (203) auszuüben.

12. Behälteranordnung (1) nach Anspruch 1, wobei die Kompensationsmittel mindestens einen Fuß (7) umfassen, der in der Höhe einstellbar ist, und der mit der Trägervorrichtung (3) oder dem Behälter (2) verbunden ist.

13. Behälteranordnung (201) nach einem der Ansprüche 9 bis 11, und nach Anspruch 1, wobei die Kompensationsmittel durch einen oberen umlaufenden Rand (211) gebildet werden, der durch die Trägervorrichtung (203) um die Aufnahme (203.3) herum definiert wird, wobei die Höhe (H203.3) der Trägervorrichtung (203), die vertikal gemessen wird, wenn der Behälter (202) in Füllposition ist, größer als 700 mm ist, sodass, wenn die Trägervorrichtung (203) auf dem Grund eines Loches abgestellt wird, das eine maximale Tiefe von 700 mm aufweist, sich der obere umlaufende Rand (211) über dem Niveau des Bodens befindet, der das Loch umgibt.

## Claims

1. A container set (1 ; 101 ; 201 ; 301), intended to contain household-type wastes having a volume weight of about 350 kg/m³, to be collected by means of a refuse vehicle, the container set (1; 101 ; 201) comprising at least:
- one container (2 ; 102 ; 202) adapted to be totally or partially placed above the level of the ground (S) and in a filling position, in which users (U) can fill the container (2 ; 102 ; 202) with wastes;
- handling means (4 ; 104 ; 204) linked to the container (2 ; 102 ; 202) and adapted to enable the handling of the container (2 ; 102 ; 202) by the refuse vehicle so as to place the container (2 ; 102 ; 202) in an emptying position, in which the container (2 ; 102 ; 202) is emptied in the refuse vehicle;
the container set (1 ; 101 ; 201) further comprising a support device (3 ; 103 ; 203) adapted to be set on the ground or on the bottom of a dug hole and to support the container (2 ; 102 ; 202) in the filling position, **characterized in that** the mass of the support device (3 ; 103 ; 203) is greater than 80%, preferably greater than 100%, of the sum of the payload of the container plus the mass of the empty container (2 ; 102 ; 202), the payload referring to the mass of wastes contained in the container when the container is full, and **in that** the container set (1 ; 101 ; 201) further comprises compensation means adapted to compensate for a declivity of the ground (S), for example of the roadway, smaller than 15 degrees, preferably smaller than 11 degrees, still more preferably smaller than 7 degrees.

2. The container set (1 ; 101 ; 201) according to claim 1, wherein the mass of the support device (3 ; 103 ; 203) is comprised between 500 kg and 2000 kg, preferably between 700 kg and 1200 kg.

3. The container set (1 ; 101 ; 201) according to any of the preceding claims, wherein the support device (3 ; 103 ; 203) is composed of concrete, the support device (3 ; 103 ; 203) preferably comprising a metallic framework.

4. The container set (1 ; 101 ; 201) according to any of the preceding claims, wherein the container has a first bearing surface arranged to rest on the support device when the container is in the filling position, wherein the support device has a second bearing surface, the first bearing surface having a surface area smaller than or equal to the second bearing surface so that the support device surpasses the container on at least two sides of the container when the container is in the filling position.

5. The container set (1 ; 101 ; 201) according to any of the preceding claims, wherein the support device (3 ; 103 ; 203) comprises guide means (5 ; 105 ; 205) to guide the container (2 ; 102 ; 202) towards the filling position.

6. The container set (1 ; 101 ; 201) according to claim 4, wherein the guide means (5 ; 105 ; 205) are formed by at least two protrusions arranged so as to penetrate respectively into complementary cavities formed in the container (2 ; 102 ; 202).

7. The container set (1 ; 201) according to any of the preceding claims, further comprising a guardrail (6 ; 206) which is linked to the support device (3 ; 203) and which extends substantially along the side where the user (U) can fill the container (2 ; 202) with wastes.

8. The container set (1 ; 101) according to any of the preceding claims, wherein the support device (3 ; 103) has generally the shape of a plate adapted to rest on the ground (S), for example on a roadway or on a sidewalk.

9. The container set (201) according to any of claims 1 to 7, wherein the support device (203) forms a housing (203.3) adapted to house a portion of the container (202) when the container (202) is in the filling position.

10. The container set (201) according to claim 9, wherein the housing (203.3) has a depth (P203.3), measured vertically when the container (202) is in the filling position, smaller than 650 mm, preferably smaller than 600 mm.

11. The container set (201) according to any of claims 9 to 10, wherein the container (202) has at least one oblique or cambered face (202.9) whose inclination or curvature is dimensioned so as to enable the clearance of the container (202) out of the housing (203.3) without exerting forces on the support device (203).

12. The container set (1) according to claim 1, wherein the compensation means comprise at least one foot (7) which is adjustable in height and which is linked to the support device (3) or to the container (2).

13. The container set (201) according to any of claims 9 to 11 and according to claim 1, wherein the compensation means are formed by an upper peripheral edge (211) defined by the support device (203) around the housing (203.3), the height (H203.3) of the support device (203), measured vertically when the container (202) is in the filling position, being larger than 700 mm, so that, when the support device (203) is set on the bottom of a hole having a maximum depth of 700 mm, the upper peripheral edge (211) lies above the level of the ground surrounding the hole.
